# EUROPÄISCHE PATENTSCHRIFT

(11) **EP 0 785 735 B1**
(45) Veröffentlichungstag und Bekanntmachung des Hinweises auf die Patenterteilung: **30.12.1998**
(21) Anmeldenummer: 95936474.6
(22) Anmeldetag: 11.10.1995
(51) Int. Cl.: A43B 7/12, A43B 9/12, A43B 13/42

(54) **VERFAHREN ZUR ABDICHTUNG VON SCHUHEN IM SOHLENBEREICH**
WATERPROOFING PROCESS FOR THE SOLE AREA OF SHOES
PROCEDE D'IMPERMEABILISATION DE CHAUSSURES DANS LA ZONE DE LEUR SEMELLE

(30) Priorität: 12.10.1994 DE 4436495
(43) Veröffentlichungstag der Anmeldung: 30.07.1997
(73) Patentinhaber: W.L. GORE & ASSOCIATES GmbH, 85636 Putzbrunn (DE)
(72) Erfinder: RAUCH, Max, D-82031 Grünwald (DE)
(74) Vertreter: Klunker . Schmitt-Nilson . Hirsch
(86) Internationale Anmeldenummer: EP9504011
(87) Internationale Veröffentlichungsnummer: WO9611596

(56) Entgegenhaltungen:
- EP-A- 0 269 873
- EP-A- 0 555 742
- EP-A- 0 629 359
- DE-A- 4 311 768
- PATENT ABSTRACTS OF JAPAN vol. 17 no. 142 (C-1038) ,23.März 1993 & JP,A,04 312401 (ASAHI CORP.) 4.November 1992,
- DATABASE WPI Section Ch, Week 9239 Derwent Publications Ltd., London, GB; Class AP, AN 92-320164 (39) & JP,A,04 224 702 (REAGAL CORP.) , 14.August 1992

## Beschreibung

Die Erfindung betrifft ein Verfahren zur wasserundurchlässigen Abdichtung des laufsohlenseitigen Endbereichs eines wasserdichten Schuhschaftes und/oder zur laufsohlenseitigen dämpfenden Polsterung eines Schuhes mit angeklebter Laufsohle durch Einbringen von flüssigem, aushärtbarem und wasserdichtem Füllmaterial. Aus der EP-A-0 555 742 ist die Herstellung von Schaumstoff-Formkörpern aus Polyurethanschaum bekannt.

Bei wasserdichten Schuhen erweist sich die Abdichtung des laufsohlenseitigen Endbereichs des Schuhschaftes als besonders problematisch. Dies gilt insbesondere für wasserdichte, atmungsaktive Schuhe, deren Schaft mit einem luft- und wasserdurchlässigen Obermaterial, wie textiles Material oder Leder, und einem eine wasserdichte und wasserdampfdurchlässige und damit atmungsaktive Funktionsschicht aufweisenden Futter aufgebaut ist.

Bei dem herkömmlichen Zwickverfahren, bei welchem eine Brandsohle auf einem Leisten befestigt und ein laufsohlenseitiger Endbereich des Schuhschaftes über einen Umfangsrandbereich der Brandsohle geschlagen und an der Brandsohle festgeklebt wird, sind viele Verfahrensschritte erforderlich und treten Probleme mit der Abdichtung im Zwickbereich auf. Zur Herstellung derartiger gezwickter Schuhe muß man zunächst den Brandsohlenumfangsrand mit einem Kleber einstreichen. Das Zwicken wird dann in drei Zonen und Phasen durchgeführt. Zunächst wird die Schuhspitze, dann der Seitenbereich und zum Schluß der Fersenbereich verklebt. Nach jedem dieser Klebevorgänge muß man abwarten, bis der Kleber eine ausreichende Klebewirkung entwickelt hat. Nach Beendigung der drei Klebephasen wird der Kleber durch Aktivierung erneut erweicht, um die Übergänge zwischen den einzelnen Klebezonen auszugleichen. Damit soll verhindert werden, daß an den Zonenübergängen unzureichende Klebstellen verbleiben, an denen Wasser eindringen könnte.

Wie bei anderen Herstellungsverfahren ist auch beim Zwickverfahren der laufsohlenseitige Übergang vom Futter zum Obermaterial besonders für die Bildung von Wasserbrücken gefährdet. Da in Zwickfalten häufig Kleberlücken auftreten, durch welche Wasser eindringen kann, wird nach der Zwickverklebung sicherheitshalber eine vollflächige Kleberschicht aufgetragen, mittels welcher Zwickfalten sicher abgedichtet werden sollen.

Als wasserdichtes, atmungsaktives Futter wird vorzugsweise ein vierlagiges Laminat verwendet. Dieses weist der Reihe nach ein Futter, einen Schaum aus Kunststoff, eine Funktionsschicht, bevorzugtermaßen in Form einer Membran aus gerecktem und damit mikroporös gewordenem Polytetrafluorethylen (PTFE), und eine Abseite in Form einer textilen Armierung der Funktionsschicht auf. Um eine wasserdichte Verklebung der Funktionsschicht über den Kleber zur Brandsohle zu ermöglichen, wird die Funktionsschicht im Verklebebereich durch sogenanntes Abschärfen freigelegt. Bei diesem Abschärfen werden das Futter und der Schaum abgetragen. Der Schaum gibt dabei eine gewisse Toleranz, um das Futter von der Funktionsschicht abtragen zu können, ohne die Funktionsschicht zu beschädigen. Nur um einen solchen beschädigungsfreien Abschärfvorgang zu ermöglichen, ist das gesamte Futterlaminat mit einer Schaumschicht versehen.

Die Notwendigkeit, das gesamte Futter mit einer Schaumschicht auszurüsten, verteuert das Futterlaminat. Das Einstreichen mit Kleber, das zonenweise Zwickverkleben und das nachfolgende vollflächige Bestreichen mit Kleber zur Abdichtung der Zwickfalten erfordert teure, manuelle Handarbeit und erfordert lange Standzeiten auf den leisten. Daher führen diese Verfahrensschritte nicht nur zu beträchtlichen Schuhherstellungskosten, sondern der Produktionsdurchsatz, das heißt, die pro Zeiteinheit herzustellenden Schuhe, entspricht nicht den Vorstellungen für Massenherstellungsverfahren.

Solche Probleme hat man mit einem aus der eigenen DE 37 12 901 C1 bekannten Verfahren überwunden, bei welchem an die Unterseite des auf den Brandsohlenumfang gezwickten Schuhschaftes eine Spritzform angesetzt wird, die eine zum angezwickten Schaftbereich hochstehende Dichtlippenanordnung aufweist, die eine Kontur entsprechend der Brandsohlenumfangskontur aufweist. Mittels dieser Spritzform wird flüssiges, aushärtendes Dichtungsmaterial in den von der Dichtlippenanordnung begrenzten Bereich gespritzt. Bei dem Zwickvorgang wird ein innerer Randbereich des Zwickeinschlages unverklebt gehalten. Dadurch kann das Dichtungsmaterial beim Einspritzen mittels der Spritzform diesen inneren Randbereich des Zwickeinschlages abdichten.

Dieses bekannte Spritzdichtverfahren hat sich technisch recht gut bewährt. Es führt zu Schuhen mit hoher Sicherheit an Wasserdichtigkeit. Es erfordert jedoch vom Schuhhersteller kostenintensive Investitionen, da er sich eine entsprechende Spritzmaschine anschaffen muß.

Häufig besteht ein Bedarf nach laufsohlenseitiger dämpfender Polsterung eines Schuhs, damit beim Gehen oder rufen das Auftreten abgepolstert wird.

Mit der vorliegenden Erfindung wird ein Verfahren geschaffen, welches eine derartige Abdichtung mit Dichtungsmasse auf wesentlich einfachere und billigere Methode erreicht und/oder zu einer laufsohlenseitigen dämpfenden Polsterung des Schuhs führt.

Dies wird mit einem Verfahren der im Patentanspruch 1 angegebenen Art erreicht, das den Patentansprüchen 2 bis 18 entsprechend weitergebildet werden kann. Die Erfindung macht außerdem einen Schuh gemaß Patentanspruch 19 verfügbar, der den Patentansprüchen 20 bis 28 gemäß weitergebildet sein kann.

Zur Durchführung des erfindungsgemäßen Verfahrens braucht man lediglich die Laufsohle und/oder die Brandsohle mit einem als Einbringöffnung für das Füllmaterial dienenden Loch zu versehen und man könnte für das Einbringen von Füllmaterial sogar eine Spritze üblicher Art, beispielsweise wie sie für das Abdichten von Fugen in Badezimmem verwendet wird, benutzen. Für die Serienfertigung von Schuhen kann man den Spritzvorgang problemlos automatisieren. Aufgrund des Abdichtens mittels des Füllmaterials braucht auch der Aufwand für das Zwickkleben nicht mehr so groß zu sein wie bei dem herkömmlichen Zwickverfahren. Das erfindungsgemäße Verfahren erlaubt daher eine erhebliche Kostenreduzierung sowie eine weitgehende oder vollständige Automatisierung des Schuhherstellungsvorgangs.

Der erfindungsgemäß verwendete Polyurethanschaum weist eine hohe Kriechfähigkeit und eine hohe Klebefähigkeit auf, so daß eine gute Dichtwirkung sichergestellt ist. Dieser Schaum schäumt nahezu druckfrei und man kann ihn in flüssigem Zustand ohne Druck in den Hohlraum zwischen Brandsohle und Laufsohle einbringen, z. B. drucklos hineinlaufen lassen. Daher kommt es, auch ohne Gegendruck auf Brandsohle und/oder Laufsohle auszuüben, zu einer Expansion des Schaums in alle Hohlräume, ohne die Brandsohle und/oder die Laufsohle zu verformen. Aufgrund dieser Eigenschaft erlaubt das Füllmaterial große Hohlraumtoleranzen bzgl. des mit dem Füllmaterial auszufüllenden Hohlraums.

Beim Einbringen des flüssigen zu dem Füllmaterial aushärtenden Reaktionsgemisches kann der Schuh so positioniert werden, daß die Laufsohle nach oben weist, damit das Reaktionsgemisch im noch hoch kriechfähigen flüssigen Zustand als erstes die Problemzonen am Randumfang der Brandsohle benetzt und der Schäumvorgang von da aus beginnt. In diesem Fall gelangt flüssiges, noch nicht aufgeschäumtes (noch nicht reagiertes) Füllmaterial als erstes in die zu dichtenden Bereiche. Im Fall des Vorhandenseins einer Funktionsschicht mit textiler Abseite wird diese von dem noch nicht geschäumten Füllmaterial besser durchdrungen als von bereits geschäumtem Füllmaterial. Die Funktionsschicht wird daher von noch nicht geschäumtem Füllmaterial besser abgedichtet.

Man kann dem Reaktionsgemisch vor dem Schäumungs- und Härtungsvorgang weitere Komponenten zusetzen, bspw. um das Füllmaterial antistatisch auszurüsten. Man kann dem Füllmaterial auch elektrisch leitende Partikel beimischen. In Verbindung mit einer Brandsohle, die ein durch ihre Dicke hindurchgehendes Loch oder eine Zone aus elektrisch leitendem Material aufweist, kann elektrostatische Aufladung vom Fuß des Benutzers des Schuhs zur Laufsohle geleitet werden, die durch Beimischung von elektrisch leitenden Partikeln ebenfalls elektrisch leitend gemacht werden kann. Damit wird der Fuß des Benutzers des Schuhs "geerdet". Vor dem Einbringen des Füllmaterials kann man zwischen Brandsohle und Laufsohle mindestens ein vorgefertigtes Einlegeteil einlegen, das dann von dem eingebrachten Dichtungsmaterial fixiert wird. Bei dem Einlegeteil kann es sich bspw. um eine Metallplatte handeln, um das Eindringen von Nägeln in den Schuhinnenraum zu verhindern. Das Einlegeteil kann auch eine mit Luftpolstern ausgestattete Zwischensohle sein oder ein Dämpfungsmaterial. Bei dem Einlegeteil kann es sich auch um eine elektrische Batterie handeln, um am Schuh montierte Lampen mit elektrischer Energie zu versorgen. Mittels Füllmaterials werden solche Einlegeteile in der gewünschten Position fixiert.

Ein Polyurethanschaum, der nahezu druckfrei schäumt, bedeutet im Sinn des Anspruchs 1, daß kein oder nur ein geringer externer Druck von dem Schaum auf seine Umgebung ausgeübt wird. Es ist ein interner Druck vorhanden, der die Schaumbildung ermöglicht, der jedoch nach außen keine oder nur eine sehr geringe Druckwirkung entfaltet. Dabei führt der Schäumungsvorgang auch nicht zu einem Aufblähen des Hohlraums zwischen der Brandsohle und der Laufsohle. Vorzugsweise wird die Laufsohle nur in einem Umfangsbereich mit dem Schaft verklebt derart, daß der laufsohlenseitige Endbereich des Schaftes mit der Laufsohle unverklebt bleibt. Dadurch werden einerseits Zwickfalten geschlossen. Andererseits dringt dabei Füllmaterial in das Obermaterial des Schaftes ein und beseitigt in diesem Bereich des Schaftes dessen Wasserleitfähigkeit.

Besonders vorteilhaft ist es, die Laufsohle in einem innerhalb des inneren Randbereichs des Zwickeinschlages befindlichen Mittenbereichs mit mindestens einem zur Brandsohle hin offenen Hohlraum auszustatten. Dieser Hohlraum wird mit Füllmaterial ausgefüllt. Da das Füllmaterial wesentlich leichter ist als das Laufsohlenmaterial, führt diese Maßnahme zu einer Verringerung des Gesamtgewichtes des Schuhes.

Das Füllmaterial kann auch zur laufsohlenseitigen dämpfenden Polsterung zwischen Brandsohle und Laufsohle dienen. Dies unabhängig davon, ob es sich um einen wasserdichten Schuh handelt oder nicht. Im Fall eines wasserdichten Schuhs kann das Füllmaterial zusätzlich die Funktion von wasserdichtem Dichtungsmaterial übernehmen. Eine derartige Polsterung hat den Vorteil, daß keine Polsterungseinlegeteile in den unterschiedlichen Schuhgrößen und Schuhformen entsprechend unterschiedlichen Größen und Formen hergestellt und vorrätig gehalten werden müssen.

Das erfindungsgemäße Verfahren eignet sich nicht nur für Schuhe, die mit einem Zwickverfahren hergestellt werden. Es eignet sich überall, wo eine möglichst gute Abdichtung zwischen Obermaterial und Futter einerseits und zwischen Futter und Brandsohle andererseits im Bereich der Verbindung von Schaft und Brandsohle und/oder eine gute laufsohlenseitige Polsterung sichergestellt werden soll.

Insbesondere dann, wenn man das Zwickverfahren verwendet, ist es vorteilhaft, das Futter am laufsohlenseitigen Ende mindestens gleich lang wie das Obermaterial oder mit einem über das Obermaterial vorstehenden Überstand, bevorzugtermaßen im Bereich von etwa 3 mm, zu schneiden. Möglich ist es auch, das Obermaterial und das Futter in ihren laufsohlenseitigen Endbereichen nicht miteinander zu verkleben, so daß das Dichtungsmaterial beim Vorgang des Einbringens in diese Endbereiche zwischen Obermaterial und Futter eindringen kann.

Bei einer besonders bevorzugten Ausführungsform des erfindungsgemäßen Verfahrens für einen wasserdichten Schuh laufen folgende Verfahrensschritte ab:

Einerseits wird eine Brandsohle an einem Leisten befestigt. Andererseits werden das Obermaterial und das Futter am oberen Schaftende miteinander vernäht. An ihren laufsohlenseitigen Enden werden das Obermaterial und das Futter auf gleiche Länge oder mit einem Überstand des Futters über das Obermaterial vorzugsweise von etwa 3 mm geschnitten.

Das Obermaterial und das Futter werden im Zwickeinschlagbereich miteinander verklebt. Der Zwickeinschlagbereich des Obermaterials und des damit verklebten Futters wird auf die Brandsohle gezwickt. Die mit einer Einbringöffnung versehene Laufsohle wird mit Ausnahme eines vorzugsweise etwa 0,5 cm betragenden freien Endbereichs des Zwickeinschlags mit dem laufsohlenseitigen Ende des Schaftes verliebt. Vorzugsweise bei nach oben weisender Laufsohle wird dann durch die Einbringöffnung hindurch zwischen die Brandsohle die Laufsohle das Füllmaterial eingebracht. Die Einbringöffnung kann mittels eines Dichtstopfens verschlossen werden.

Eine Brandsohlenöffnung zum Einspritzen eines aushärtbaren Materials zu verwenden, ist an sich bekannt, und zwar aus der US-A-2 607 061. Dabei wird durch die Brandsohlenöffnung ein Kleber in einen axialen Mittelkanal eines hohen Absatzes gespritzt, um den Absatz an dem Schuh festzukleben.

Die Erfindung wird nun anhand von Ausführungsformen näher erläutert. In den Zeichnungen zeigen:
- **Fig. 1**: einen Längsquerschnitt durch einen erfindungsgemäßen Schuh;
- **Fig. 2**: eine Draufsicht von unten auf eine Brandsohle und einen Zwickbereich eines mit einem Obermaterial und einem Futterlaminat aufgebauten Schaftes.

**Fig. 1** zeigt eine Querschnittsansicht einer ersten Ausführungsform eines erfindungsgemäßen Schuhs 11, der einen Schaft 13, eine Brandsohle 15, eine Laufsohle 17 mit einer Einbringöffnung 19 und ein zwischen Brandsohle 15 und Laufsohle 17 befindliches Dichtungsmaterial 21 aufweist. Das Dichtungsmaterial 21 wird durch das erfindungsgemäße Füllmaterial gebildet und kann auch zusätzlich Polsterfunktion haben. Der Schaft 13 ist mit einem Obermaterial 23 und einem Futterlaminat 25 aufgebaut. Das Futterlaminat 25 weist eine wasserdichte, wasserdampfdurchlässige Funktionsschicht, vorzugsweise aus gerecktem und dadurch mikroporös gewordenem PTFE, auf der zum Obermaterial 13 hinweisenden Seite eine Abseite aus textilem Armierungsmaterial und auf der entgegengesetzten Seite eine Futterschicht auf. Die einzelnen Schichten des Futterlaminats 25 sind in den Zeichnungen nicht dargestellt. Im Zehenbereich und im Fersenbereich des Schuhes 11 befinden sich zwischen dem Obermaterial 23 und dem Futterlaminat 25 eine Vorderkappe 27 bzw. eine Hinterkappe 29 aus den Schuh versteifendem Material.

**Fig. 1** zeigt einen Schuh, der mit einem Zwickverfahren hergestellt worden ist. Zu diesem Zweck ist ein laufsohlenseitiger Zwickbereich 31 des Schaftes 13 um einen Brandsohlenumfangsbereich herumgeschlagen oder gezwickt und mittels eines Zwickklebers 35 mit dem Brandsohlenumfangsbereich 33 verliebt. Am freien Ende des Zwickbereichs 31 sind das Obermaterial 23 und das Futterlaminat entweder auf gleiche Länge geschnitten, wie es im Vorderkappenbereich des Schuhes dargestellt ist, oder das Futterlaminat ist mit einem Überstand über das Obermaterial von beispielsweise etwa 3 mm geschnitten, wie es in **Fig. 1** für den Hinterkappenbereich dargestellt ist.

Die Laufsohle 17 ist mit dem Obermaterial des laufsohlenseitigen Endbereichs des Schaftes 13 derart verliebt, daß ein Endbereich 37 des Zwickbereichs 31 von dem zum Anlieben der Laufsohle 17 verwendeten Kleber 41 frei bleibt. Der Kleber 41 ist in den **Fig. 1** und **2** symbolisch durch im Laufsohlenbereich gezeichnete Kreuzchen dargestellt. In Wirklichkeit befindet sich der Kleber 41 natürlich zwischen der Laufsohle 17 und dem Schaft 13. Das Dichtungsmaterial 21 füllt in einem Ausballbereich 39 einen Zwischenraum zwischen dem nicht mit dem Schaft 13 verliebten Mittenbereich der Laufsohle 17 und dem nicht vom Zwickeinschlag bedeckten Mittenbereich der Brandsohle 15.

Zur Herstellung eines solchen Schuhes wird gemäß einer Ausführungsform der Erfindung folgendermaßen vorgegangen:

Das Obermaterial 23 und das Futterlaminat 25 werden im von der Laufsohle 17 abgelegenen oberen Endbereich des Schaftes 13 miteinander vernäht. Am laufsohlenseitigen Ende des Schaftes 13 wird das Futterlaminat 25 auf die gleiche Länge wie das Obermaterial 23 geschnitten oder mit einem Überstand von etwa 3 mm über das Obermaterial 23. Das Futterlaminat 25 wird im Zwickbereich oder Zwickeinschlag 31 auf einer Breite von etwa 2 cm mit dem Obermaterial verklebt, wobei der innere Endbereich des Zwickeinschlages 31 unverklebt bleiben kann. Es wird eine Brandsohle 15 aus Leder oder einem lederähnlichen Material aus Kunstfaser oder aus Baumwolle auf einem Leisten befestigt. Der gesamte laufsohlenseitige Endbereich des Schaftes 13 wird dann um den Leisten herumgeschlagen und mittels eines handelsüblichen Zwickklebers 35 auf die Brandsohle 15 gezwickt. Anstelle des Klebezwickverfahrens kann auch ein Zwickverfahren verwendet werden, bei welchem der Schaft mindestens im Fersenbereich mit Nägeln an der Brandsohle befestigt wird.

Nach dem Zwicken des Schaftes 13 wird das Obermaterial 23 im Bereich des Zwickeinschlags 31 aufgerauht und werden etwaige Falten des Zwickeinschlags 31 inbesondere im Spitzen- und Fersenbereich durch Abschleifen egalisiert. Der Zwickeinschlag wird dann mit handelsüblichem Sohlenklebstoff 41, abhängig von dem Material der Laufsohle, derart eingestrichen, daß etwa 0,5 cm des Endbereichs des Zwickeinschlags 31 frei von Sohlenklebstoff 41 bleiben. Außerdem wird Sohlenklebstoff 41 auf einen entsprechend breiten Randbereich der Laufsohle 17 aufgetragen. Der Ausballbereich 39, der sich innerhalb des Innenrandes des Zwickbereichs 31 befindet, bleibt somit unverklebt.

Die Laufsohle 17 weist bspw. im Bereich des Gelenkes, d. h., zwischen der Aufsetzfläche im Vorfuß und dem Absatz, ein Loch als Einbringöffnung 19 auf. Dieses Loch kann auch an beliebigen anderen Stellen der Laufsohle 17 und/oder der Brandsohle 15 sein, da das zu dem Dichtungsmaterial 21 aushärtende Reaktionsgemisch aufgrund seiner hohen Kriechfähigkeit unabhängig von der Position des Lochs den gesamten Hohlraum zwischen Brandsohle 15 und Laufsohle 17 ausfüllt. Durch diese Einbringöffnung 19 wird nach Fertigstellung des Schuhes 11 das Dichtungsmaterial 21 eingebracht, das den Ausballbereich 39 füllt, vorzugsweise bei nach oben weisender Laufsohle. Danach wird die Einbringöffnung 19 abgedichtet, bspw. mittels eines nicht dargestellten Dichtstopfens. Die Einbringöffnung 19 kann aber auch schon vor dem Einbringen des Reaktionsgemisches mittels eines Ventilstopfens verschlossen werden, der in bekannter Weise das Einbringen des flüssigen Reaktionsgemisches erlaubt und danach von dem aushärtenden Dichtungsmaterial innenseitig verschlossen wird.

Aufgrund seiner Kriechfähigkeit im flüssigen Zustand gelangt das Dichtungsmaterial in alle vorhandenen Falten und Kanäle des Zwickeinschlags 31 in dem unverliebten Teil des Zwickeinschlags 31 und zum Teil in die Struktur des Obermaterials, um diese Bereiche abzudichten.

In **Fig. 1** sind zwei Ausführungsmöglichkeiten dargestellt: im Schuhspitzenbereich ist eine Ausführungsmöglichkeit gezeigt, bei welcher im Zwickeinschlag 31 Obermaterial 23 und Futterlaminat 25 auf gleiche Länge geschnitten sind; im Fersenbereich ist eine Ausführungsmöglichkeit gezeigt, bei welcher im Zwickeinschlag 31 das Futterlaminat 25 einen Überstand über das Obermaterial 23 aufweist.

**Fig. 2** zeigt das Beispiel einer Ausführungsform, bei welcher im Zwickeinschlag 31 das Futterlaminat 25 über das Obermaterial 23 übersteht.

Mit dem erfindungsgemäßen Verfahren lassen sich insbesondere folgende Vorteile erreichen:
- Einfacher, automatisierbarer Herstellungsablauf;
- Herstellungsverfahren paßt gut zu den Produktionsbedingungen einer Massenfertigung;
- das Verfahren ist bei dem Schuhhersteller ohne große Investitionen realisierbar;
- das Verfahren reduziert nicht die Produktionskapazität, da es nicht zeitintensiv ist;
- es ist kostengünstiger als bestehende Verfahren;
- durch das Auffüllen des Ausballbereichs mit Füll- oder Dichtungsmaterial ergibt sich ein Stoßdämpfungseffekt im gesamten Sohlenbereich;
- das Verfahren ist einsetzbar für alle Arten und Stärken fertig konfektionierter Sohlen.

Besonders bevorzugt ist eine Ausführungsform der Erfindung, bei welcher der Polyurethanschaum Polyol, vorzugsweise ein Polyether- oder Polyesterpolyol, mit einer OH-Zahl von 86 und Isocyanat mit einem NCO-Gehalt in Prozent von 20,7 enthält, und zwar in einem gewichtsmäßigen Mischungsverhältnis von Polyol und Isocyanat von 100:33.

Die OH-Zahl, der NCO-Gehalt und das Mischungsverhältnis können aber auch in den Bereichen gemäß den Patentansprüchen 1, 3, 6 und/oder 7 liegen.

## Patentansprüche

1. Verfahren zur wasserundurchlässigen Abdichtung des laufsohlenseitigen Endbereichs eines wasserdichten Schuhschaftes (13) und/oder zur laufsohlenseitigen dämpfenden Polsterung eines Schuhes (11) mit angeklebter Laufsohle (17) durch Einbringen von wasserdichtem und/oder polsterndem Füllmaterial (21) in flüssigem, aushärtbarem Zustand,
dadurch gekennzeichnet,
a) daß als Füllmaterial ein nahezu druckfrei zu Polyurethanschaum schäumendes Reaktionsgemisch mit hoher Kriechfähigkeit im noch flüssigen Zustand und mit hoher Klebefähigkeit verwendet wird, der durch Vernetzung unter Verwendung von Polyol mit einer OH-Zahl im Bereich von etwa 60 bis 280 und Isocyanat mit einem NCO-Gehalt im Bereich von etwa 15 bis 25 entstellt,
b) daß die Laufsohle (17) und/oder die Brandsohle (15) an mindestens einer Stelle, die innerhalb des von dem Endbereich des Schaftes (13) eingegrenzten Bereichs liegt, mit einer Einbringöffnung (19) versehen wird,
c) und daß das Füllmaterial (21) in noch flüssigem Zustand durch die mindestens eine Einbringöffnung (19) zwischen die Brandsohle (15) und die Laufsohle (17) gebracht wird, von wo aus das Füllmaterial aufgrund seiner hohen Kriechfähigkeit bis in den laufsohlenseitigen Endbereich des Schaftes (13) kriecht.

2. Verfahren nach Anspruch 1,
**dadurch gekennzeichnet**, daß als Polyurethanschaum ein Polyetherpolyurethanschaum und/oder ein Polyesterpolyurethanschaum verwendet wird.

3. Verfahren nach Anspruch 1 oder 2,
**dadurch gekennzeichnet**, daß für den Polyurethanschaum Polyol mit einer OH-Zahl im Bereich von etwa 70 bis 250 und Isocyanat mit einem NCO-Gehalt im Bereich von etwa 16 bis 23 verwendet werden.

4. Verfahren nach Anspruch 3,
**dadurch gekennzeichnet**, daß für den Polyurethanschaum Polyol mit einer OH-Zahl von 86 und Isocyanat mit einem NCO-Gehalt von 20,7 verwendet werden.

5. Verfahren nach einem der Ansprüche 4,
**dadurch gekennzeichnet**, daß ein antistatisch ausgerüsteter Polyurethanschaum verwendet wird.

6. Verfahren nach einem der Ansprüche 1 bis 5,
**dadurch gekennzeichnet**, daß Polyol und Isocyanat in einem gewichtsmäßigen Mischungsverhältnis im Bereich von etwa 100:20 bis etwa zu 100:100 verwendet werden.

7. Verfahren nach Anspruch 6,
**dadurch gekennzeichnet**, daß Polyol und Isocyanat in einem gewichtsmäßigen Mischungsverhältnis im Bereich von 100:25 bis etwa 100:50 verwendet werden.

8. Verfahren nach Anspruch 7,
**dadurch gekennzeichnet**, daß Polyol und Isocyanat in einem gewichtsmäßigen Mischungsverhältnis von etwa 100:33 verwendet werden.

9. Verfahren nach einem der Ansprüche 1 bis 8,
**dadurch gekennzeichnet**, daß die Laufsohle (17) nur in einem Umfangsbereich mit dem Schaft (13) verliebt wird derart, daß der laufsohlenseitige Endbereich des Schaftes (13) mit der Laufsohle (17) unverklebt bleibt.

10. Verfahren nach einem der Ansprüche 1 bis 9,
**dadurch gekennzeichnet**, daß die Brandsohle (15) nur in einem Umfangsbereich mit dem Schaft (13) verklebt wird derart, daß der laufsohlenseitige Endbereich des Schaftes (13) mit der Brandsohle (15) unverliebt bleibt.

11. Verfahren nach einem der Ansprüche 1 bis 10,
**dadurch gekennzeichnet**, daß jede Einbringöffnung (19) nach dem Einbringen des Füllmaterials (21) mit einem Dichtstopfen verschlossen wird.

12. Verfahren nach einem der Ansprüche 1 bis 11,
**dadurch gekennzeichnet**, daß die Laufsohle (17) mindestens einen in einem innerhalb des Zwickeinschlages (31) gelegenen Mittenbereich zur Brandsohle (15) hin offenen Hohlraum aufweist, der beim Einbringen des noch flüssigen Füllmaterials durch Füllmaterial gefüllt wird.

13. Verfahren nach einem der Ansprüche 1 bis 12,
**dadurch gekennzeichnet**, daß vor dem Einbringen des noch flüssigen Füllmaterials (21) mindestens ein vorgefertigtes Einlegeteil zwischen die Brandsohle (15) und die Laufsohle (17) eingelegt wird, das von dem eingebrachten Füllmaterial (21) fixiert wird.

14. Verfahren nach einem der Ansprüche 1 bis 12,
**dadurch gekennzeichnet**, daß der Schuhschaft (13) mit einem luft- und wasserdurchlässigen Obermaterial (23) und einem eine wasserdichte, wasserdampfdurchlässige Funktionsschicht aufweisenden Futter (25) aufgebaut wird,
daß das Futter (25) am laufsohlenseitigen Ende mindestens gleich lang wie das Obermaterial (23) oder mit einem über das Obermaterial (23) vorstehenden Überstand geschnitten wird.

15. Verfahren nach Anspruch 14,
**dadurch gekennzeichnet**, daß das Obermaterial (23) und das Futter (25) in ihren laufsohlenseitigen Endbereichen nicht miteinander verbunden werden, so daß das Füllmaterial (21) beim Vorgang des Einbringens in diese Endbereiche zwischen Obermaterial (23) und Futter (25) eindringen kann.

16. Verfahren nach einem der Ansprüche 1 bis 15,
**dadurch gekennzeichnet**, daß in das Füllmaterial (21) elektrisch leitfähige Partikel eingelagert werden und daß die Brandsohle (15) mit einem Loch oder mit einer Zone aus elektrisch leitfähigem Material versehen wird.

17. Verfahren nach einem der Ansprüche 14 bis 16,
**gekennzeichnet durch** folgende Verfahrensschritte:
(a) es wird eine Brandsohle (15) an einem Leisten befestigt;
(b) das Obermaterial (23) und das Futter (25) werden am oberen Schaftende miteinander vernäht;
(c) das Obermaterial (23) und das Futter (25) werden an ihren laufsohlenseitigen Enden auf gleiche Länge oder mit einem Überstand des Futters (25) über das Obermaterial (23) von etwa 3 mm geschnitten;
(d) das Obermaterial (23) und das Futter (25) werden im Zwickeinschlagbereich miteinander verklebt;
(e) der Zwickeinschlagbereich des Obermaterials (23) und des damit verklebten Futters (25) werden auf die Brandsohle (15) gezwickt;
(f) die Laufsohle (17) wird mit einer Einbringöffnung (19) versehen;
(g) die Laufsohle (17) wird mit Ausnahme des freien Endbereichs des Zwickeinschlags (31) mit dem laufsohlenseitigen Ende des Schaftes (13) verklebt;
(h) durch die Einbringöffnung (19) hindurch wird zwischen die Brandsohle (15) und die Laufsohle (17) das Füllmaterial (21) gebracht.

18. Verfahren nach einem der Ansprüche 1 bis 17,
**dadurch gekennzeichnet**, daß das Füllmaterial (21) in den mit der Laufsohle nach oben weisenden Schuh (11) eingebracht wird.

19. Schuh mit einem Schaft (13), einer Brandsohle (15), einer Laufsohle (17) und einem zwischen Brandsohle (15) und Laufsohle (17) gebrachten Füllmaterial (21) mm wasserundurchlässigen Abdichten des laufsohlenseitigen Endbereichs des Schaftes (13) und/oder zum laufsohlenseitigen Polstern des Schuhs (11),
**dadurch gekennzeichnet**, daß der Schaft (13) mit der Laufsohle (17) verklebt ist,
daß die Laufsohle (17) und/oder die Brandsohle (15) mit mindestens einer Einbringöffnung (19) für das Einbringen des Füllmaterials (21) versehen ist, und daß das Füllmaterial (21) ein Polyurethanschaum ist, der als Vernetzungskomponenten Polyol mit einer OH-Zahl im Bereich von etwa 60 bis 280 und Isocyanat mit einem NCO-Gehalt im Bereich von etwa 15 bis 25 enthält.

20. Schuh nach Anspruch 19,
**dadurch gekennzeichnet**, daß der Schuh (11) einen wasserdichten Schaft (13) und eine wasserdichte Laufsohle (17) aufweist und der laufsohlenseitige Endbereich des Schaftes (13) mit dem Füllmaterial abgedichtet ist, und daß der Schaft (13) mit der Laufsohle (17) derart verliebt ist, daß ein laufsohlenseitiger Endbereich des Schaftes (13) frei von für das Anlieben der Laufsohle (17) verwendetem Kleber ist.

21. Schuh nach Anspruch 19 oder 20,
**dadurch gekennzeichnet**, daß als Füllmaterial (21) ein Polyesterpolyurethanschaum und/oder ein Polyetherpolyurethanschaum vorgesehen ist.

22. Schuh nach einem der Ansprüche 19 bis 21,
**dadurch gekennzeichnet**, daß der Polyurethanschaum Polyol mit einer OH-Zahl im Bereich von etwa 70 bis 250 und Isocyanat mit einem NCO-Gehalt im Bereich von etwa 16 bis 23 enthält.

23. Schuh nach Anspruch 22,
**dadurch gekennzeichnet**, daß der Polyetherschaum Polyol mit einer OH-Zahl von 86 und Isocyanat mit einem NCO-Gehalt von 20,7 enthält.

24. Schuh nach einem der Ansprüche 19 bis 23,
**dadurch gekennzeichnet**, daß das Füllmaterial ein antistatisch ausgerüsteter Polyurethanschaum ist.

25. Schuh nach einem der Ansprüche 19 bis 24,
**dadurch gekennzeichnet**, daß der Polyurethanschaum Polyol und Isocyanat in einem gewichtsmäßigen Mischungsverhältnis in einem Bereich von etwa 100:20 bis 100:100 enthält.

26. Schuh nach Anspruch 25,
**dadurch gekennzeichnet**, daß der Polyurethanschaum Polyol und Isocyanat in einem gewichtsmäßigen Mischungsverhältnis im Bereich von etwa 100:25 bis 100:50 enthält.

27. Schuh nach Anspruch 26,
**dadurch gekennzeichnet**, daß der Polyetherschaum Polyol und Isocyanat in einem Mischungsverhältnis von 100:33 enthält.

28. Schuh nach einem der Ansprüche 19 bis 27,
**dadurch gekennzeichnet**, daß die Laufsohle (17) in einem mittleren Bereich (39) innerhalb des Brandsohlenumfangs mindestens einen zur Brandsohle (15) hin offenen Hohlraum aufweist, der mit Füllmaterial (21) gefüllt ist.

## Claims

1. A process for waterproofing the end portion of a waterproof shoe upper (13) on the side of the outsole and/for padding a shoe (11) with glued outsole (17) on the side of the outsole by introduction of waterproof and/or padding filling material (21) in a liquid, hardenable state,
characterized in
a) that the filling material used is a reaction mixture capable of foaming to polyurethane foam almost without pressure and with high fluidity in the still liquid state and with high adhesive power, said foam being formed by cross-linking using polyol with an OH number in the range from approx. 60 to 280 and isocyanate with an NCO content in the range from approx. 15 to 25,
b) that the outsole (17) and/or the insole (15) is provided with a filling hole (19) at at least one location disposed inside of the region confined by the end portion of the upper (13),
c) and in that the filling material (21), in the still liquid state, is introduced through said at least one filling hole (19) between the insole (15) and the outsole (17), from where the filling material due to its high fluidity flows into the end portion of the upper (13) on the side of the outsole.

2. The process of claim 1,
characterized in that the polyurethane foam used is a polyether polyurethane foam and/or a polyester polyurethane foam.

3. The process of claim 1 or 2,
characterized in that polyol with an OH number in the range from approx. 70 to 250 and isocyanate with an NCO content in the range from approx. 16 to 23 are used for the polyurethane foam.

4. The process of claim 3,
characterized in that polyol with an OH number of 86 and isocyanate with an NCO content of 20.7 are used for the polyurethane foam.

5. The process of any of claims 4,
characterized in that a polyurethane foam provided with antistatic properties is used.

6. The process of any of claims 1 to 5,
characterized in that polyol and isocyanate are used in a mixing ratio by weight in the range from approx. 100:20 to approx. 100:100.

7. The process of claim 6,
characterized in that polyol and isocyanate are used in a mixing ratio by weight in the range from 100:25 to approx. 100:50.

8. The process of claim 7,
characterized in that polyol and isocyanate are used in a mixing ratio by weight of approx. 100:33.

9. The process of any one of claims 1 to 8,
characterized in that the outsole (17) is glued to the upper (13) only in a circumferential portion such that the end portion of the upper (13) on the side of the outsole remains unglued to the outsole (17).

10. The process of any one of claims 1 to 9,
characterized in that the insole (15) is glued to the upper (13) only in a circumferential portion such that the end portion of the upper (13) on the side of the outsole remains unglued to the insole (15).

11. The process of any one of claims 1 to 10,
characterized in that each filling hole (19) upon introduction of the filling material (21) is closed by a sealing plug.

12. The process of any one of claims 1 to 11,
characterized in that the outsole (17) has at least one cavity which is located in a central portion inside of the lasting allowance (31) and is open towards the insole (15) and which is filled with filling material upon introduction of the still liquid filling material.

13. The process of any one of claims 1 to 12,
characterized in that, prior to introduction of the still liquid filling material (21), at least one prefabricated insert is inserted between insole (15) and outsole (17), with said insert being fixed by the introduced filling material (21).

14. The process of any one of claims 1 to 12,
characterized the shoe upper (13) is composed with an air and water permeable outside material (23) and a lining (25) having a waterproof, vapour-permeable functional layer, and in that the lining (25), at the end on the side of the outsole, is cut at least as long as the outside material (23) or with a length projecting beyond the outside material (23).

15. The process of claim 14,
characterized in that the outside material (23) and the lining (25) are not connected to each other in their end portions on the side of the outsole, so that the filling material (21), during introduction thereof into these end portions, may penetrate between outside material (23) and lining (25).

16. The process of any one of claims 1 to 15,
characterized in that electrically conductive particles are mixed into the filling material (21) and in that the insole (15) is provided with a hole or with a zone of electrically conductive material.

17. The process of any of claims 14 to 16,
characterized by the following steps:
(a) an insole (15) is attached to a last;
(b) the outside material (23) and the lining (25) are sewn to each other at the top end of the upper;
(c) the outside material (23) and the lining (25), at the ends thereof on the side of the outsole, are cut to the same length or with a projecting length of the lining (25) beyond the outside material (23) of approx. 3 mm;
(d) the outside material (23) and the lining (25) are glued to each other in the region of the lasting allowance;
(e) the lasting allowance region of the outside material (23) and of the lining (25) glued thereto are attached to the insole (15);
(f) the outsole (17) is provided with a filling hole (19);
(g) the outsole (17) is glued to the end of the upper (13) on the side of the outsole, except for the free end portion of the lasting allowance (31);
(h) the filling material (21) is introduced between the insole (15) and the outsole (17) through the filling hole (19).

18. The process of any one of claims 1 to 17, characterized in that the filling material (21) is introduced into the shoe (11) with the outsole thereof being directed upwards.

19. A shoe comprising an upper (13), an insole (15), an outsole (17), and a filling material (21) introduced between insole (15) and outsole (17) for waterproofing the end portion of the upper (13) on the side of the outsole and/or for padding the shoe (11) on the side of the outsole,
characterized in
that the upper (13) is glued to the outsole (17), that the outsole (17) and/or the insole (15) is provided with at least one filling hole (19) for introducing the filling material (21), and in that the filling material (21) is a polyurethane foam containing as cross-linking components polyol with an OH number in the range from approx. 60 to 280 and isocyanate with an NCO content in the range from approx. 15 to 25.

20. The shoe of claim 19,
characterized in that the shoe (11) comprises a waterproof upper (13) and a waterproof outsole (17), and the end portion of the upper (13) on the side of the outsole is sealed by the filling material, and in that the upper (13) is glued to the outsole (17) such that an end portion of the upper (13) on the side of the outsole is free from glue used for gluing the outsole (17).

21. The shoe of claim 19 or 20,
characterized in that the filling material (21) is a polyester polyurethane foam and/or a polyether polyurethane foam.

22. The shoe of claims 19 to 21,
characterized in that the polyurethane foam contains polyol with an OH number in the range from approx. 70 to 250 and isocyanate with an NCO content in the range from approx. 16 to 23.

23. The shoe of claim 22,
characterized in that the polyether foam contains polyol with an OH number of 86 and isocyanate with an NCO content of 20.7.

24. The shoe of any of claims 19 to 23,
characterized in that the filling material is a polyurethane foam provided with antistatic properties.

25. The shoe of any of claims 19 to 24, characterized in that the polyurethane foam contains polyol and isocyanate in a mixing ratio by weight in the range from approx. 100:20 to 100:100.

26. The shoe of claim 25,
characterized in that the polyurethane foam contains polyol and isocyanate in a mixing ratio by weight in the range from approx. 100:25 to 100:50.

27. The shoe of claim 26,
characterized in that the polyether foam contains polyol and isocyanate in a mixing ratio of 100:33.

28. The shoe of any of claims 19 to 27,
characterized in that the outsole (17), in a central portion (39) within the insole circumference, has at least one cavity open towards the insole (15), which is filled with filling material (21).

## Revendications

1. Procédé destiné à imperméabiliser la zone d'extrémité côté semelle extérieure d'une tige de chaussure (13) étanche à l'eau et/ou pour le rembourrage amortissant côté semelle extérieure d'une chaussure (11) avec semelle extérieure (17) collée par introduction d'un matériau de charge (21) étanche et/ou assurant le rembourrage à l'état liquide et durcissable, caractérisé
a) en ce qu'on utilise comme matériau de charge un mélange réactionnel moussant pratiquement sans pression pour former de la mousse de polyuréthanne, présentant une grande aptitude au fluage à l'état encore liquide et une grande aptitude au collage, qui est formé par réticulation en utilisant du polyol avec un indice hydroxyle dans la plage d'environ 60 à 280 et de l'isocyanate avec une teneur en NCO de l'ordre de 15 à 25,
b) en ce que la semelle extérieure (17) et/ou la semelle intérieure (15) est pourvue d'un orifice destiné à l'insertion (19) en au moins un endroit, qui se situe à l'intérieur de la zone délimitée par la zone d'extrémité de la tige (13),
c) et en ce que le matériau de charge (21) est introduit à l'état encore liquide par le au moins un orifice destiné à l'insertion (19) entre la semelle intérieure (15) et la semelle extérieure (17), d'où le matériau de charge chemine du fait de sa grande aptitude au fluage jusque dans la zone d'extrémité côté semelle extérieure de la tige (13).

2. Procédé selon la revendication 1, caractérisé en ce qu'on utilise comme mousse de polyuréthanne une mousse de polyéther-polyuréthanne et/ou une mousse de polyester-polyuréthanne.

3. Procédé selon la revendication 1 ou 2, caractérisé en ce qu'on utilise pour la mousse de polyuréthanne du polyol avec un indice hydroxyle de l'ordre de 70 à 250 et de l'isocyanate avec une teneur en NCO de l'ordre de 16 à 23.

4. Procédé selon la revendication 3, caractérisé en ce qu'on utilise pour la mousse de polyuréthanne du polyol avec un indice hydroxyle de 86 et de l'isocyanate avec une teneur en NCO de 20,7.

5. Procédé selon l'une quelconque des revendications 4, caractérisé en ce qu'on utilise une mousse de polyuréthanne avec apprêt antistatique.

6. Procédé selon l'une quelconque des revendications 1 à 5, caractérisé en ce que le polyol et l'isocyanate sont utilisés dans un rapport de mélange proportionnel au poids de l'ordre de 100/20 à environ 100/100.

7. Procédé selon la revendication 6, caractérisé en ce que le polyol et l'isocyanate sont utilisés dans un rapport de mélange proportionnel au poids de l'ordre de 100/25 à environ 100/50.

8. Procédé selon la revendication 7, caractérisé en ce que le polyol et l'isocyanate sont utilisés dans un rapport de mélange proportionnel au poids d'environ 100/33.

9. Procédé selon l'une quelconque des revendications 1 à 8, caractérisé en ce que la semelle extérieure (17) est collée seulement dans une zone périphérique à la tige (13) de telle façon que la zone d'extrémité côté semelle extérieure de la tige (13) n'est pas collée à la semelle extérieure (17).

10. Procédé selon l'une quelconque des revendications 1 à 9, caractérisé en ce que la semelle intérieure (15) est collée seulement dans une zone périphérique à la tige (13) de telle façon que la zone d'extrémité côté semelle extérieure de la tige (13) n'est pas collée à la semelle intérieure (15).

11. Procédé selon l'une quelconque des revendications 1 à 10, caractérisé en ce que chaque orifice destiné à l'insertion (19) est fermé à l'aide un bouchon étanche après l'introduction du matériau de charge (21) .

12. Procédé selon l'une quelconque des revendications 1 à 11, caractérisé en ce que la semelle extérieure (17) présente au moins une cavité ouverte vers la semelle intérieure (15) dans une zone centrale située à l'intérieur du pli de montage (31), laquelle cavité est remplie du matériau de charge lors de l'introduction du matériau encore liquide.

13. Procédé selon l'une quelconque des revendications 1 à 12, caractérisé en ce que, avant l'introduction du matériau de charge (21) encore liquide, on introduit une pièce d'insertion préfabriquée entre la semelle intérieure (15) et la semelle extérieure (17), qui est fixée par le matériau de charge (21) introduit.

14. Procédé selon l'une quelconque des revendications 1 à 12, caractérisé en ce que la tige de chaussure (13) est montée avec un matériau de surface (23) perméable à l'air et à l'eau et une doublure (25) présentant une couche fonctionnelle étanche à l'eau et perméable à la vapeur d'eau, en ce que la doublure (25) est coupée sur l'extrémité côté semelle extérieure au moins à la même longueur que le matériau de surface (23) ou avec un débordement par rapport au matériau de surface (23).

15. Procédé selon la revendication 14, caractérisé en ce que le matériau de surface (23) et la doublure (25) ne sont pas reliés entre eux dans leurs zones d'extrémité côté semelle extérieure, de sorte que le matériau de charge (21) peut pénétrer lors de l'opération d'introduction dans ces zones d'extrémité entre le matériau de surface (23) et la doublure (25).

16. Procédé selon l'une quelconque des revendications 1 à 15, caractérisé en ce que des particules électroconductrices sont déposées dans le matériau de charge (21) et en ce que la semelle intérieure (15) est pourvue d'un trou ou d'une zone à base de matériau électroconducteur.

17. Procédé selon une quelconque des revendications 14 à 16, caractérisé par les étapes de procédé suivantes :
(a) on fixe une semelle intérieure (15) sur une forme,
(b) le matériau de surface (23) et la doublure (25) sont cousus ensemble sur l'extrémité de tige supérieure ;
(c) le matériau de surface (23) et la doublure (25) sont coupés au niveau de leurs extrémités côté semelle extérieure à la même longueur ou avec un débordement de la doublure (25) d'environ 3 mm par rapport au matériau de surface (23);
(d) le matériau de surface (23) et la doublure (25) sont collés entre eux dans le pli de montage;
(e) la zone du pli de montage du matériau de surface (23) et de la doublure (25) collée avec sont montés sur la semelle intérieure (15);
(f) la semelle extérieure (17) est pourvue d'un orifice destiné à l'insertion (19);
(g) la semelle extérieure (17) est collée, à l'exception de la zone d'extrémité libre du pli de montage (31), sur l'extrémité côté semelle extérieure de la tige (13);
(h) le matériau de charge (21) est introduit par l'orifice destiné à l'insertion (19) entre la semelle intérieure (15) et la semelle extérieure (17).

18. Procédé selon l'une quelconque des revendications 1 à 17, caractérisé en ce que le matériau de charge (21) est introduit dans la chaussure (11), la semelle extérieure étant dirigée vers le haut.

19. Chaussure avec une tige (13), une semelle intérieure (15) et un matériau de charge (21) introduit entre la semelle intérieure (15) et la semelle extérieure (17) pour l'imperméabilisation de la zone d'extrémité côté semelle extérieure de la tige (13) et/ou pour le rembourrage côté semelle extérieure de la chaussure (11),
caractérisée en ce que la tige (13) est collée à la semelle extérieure (17),
en ce que la semelle extérieure (17) et/ou la semelle intérieure (15) est/sont pourvues d'au moins un orifice destiné à l'insertion (19) pour l'introduction du matériau de charge (21), et en ce que le matériau de charge (21) est une mousse de polyuréthanne, qui contient comme composants de réticulation du polyol avec un indice hydroxyle de l'ordre d'environ 60 à 280 et de l'isocyonate avec une teneur en NCO de l'ordre de 15 à 25.

20. Chaussure selon la revendication 19, caractérisée en ce que la chaussure (11) présente une tige (13) étanche à l'eau et une semelle extérieure (17) étanche à l'eau et la zone d'extrémité côté semelle extérieure de la tige (13) est rendue étanche avec le matériau de charge, et en ce que la tige (13) est collée à la semelle extérieure (17), de telle façon qu'une zone d'extrémité côté semelle extérieure de la tige (13) est exempte de colle utilisée pour le collage de la semelle extérieure (17).

21. Chaussure selon la revendication 19 ou 20, caractérisée en ce qu'il est prévu comme matériau de charge (21) une mousse de polyester-polyuréthanne et/ou une mousse de polyéther-polyuréthanne.

22. Chaussure selon l'une quelconque des revendications 19 à 21, caractérisée en ce que la mousse de polyuréthanne contient du polyol avec un indice hydroxyle de l'ordre de 70 à 250 et de l'isocyanate avec une teneur en NCO de l'ordre de 16 à 23.

23. Chaussure selon la revendication 22, caractérisée en ce que la mousse de polyéther contient du polyol avec un indice hydroxyle de 86 et de l'isocyanate avec une teneur en NCO de 20,7.

24. Chaussure selon l'une quelconque des revendications 19 à 23, caractérisée en ce que le matériau de charge est une mousse de polyuréthanne avec apprêt antistatique.

25. Chaussure selon l'une quelconque des revendications 19 à 24, caractérisée en ce que la mousse de polyuréthanne contient du polyol et de l'isocyanate dans un rapport de mélange proportionnel au poids de l'ordre de 100/20 à 100/100.

26. Chaussure selon la revendication 25, caractérisée en ce que la mousse de polyuréthanne contient du polyol et de l'isocyanate dans un rapport de mélange proportionnel au poids de l'ordre de 100/25 à 100/50.

27. Chaussure selon la revendication 26, caractérisée en ce que la mousse de polyéther contient du polyol et de l'isocyanate dans un rapport de mélange de 100/33.

28. Chaussure selon l'une quelconque des revendications 19 à 27, caractérisée en ce que la semelle extérieure (17) présente dans une zone (39) centrale à l'intérieur de la périphérie de la semelle intérieure au moins une cavité ouverte en direction de la semelle intérieure (15), qui est remplie de matériau de charge (21).
